# EUROPÄISCHE PATENTSCHRIFT

(11) **EP 2 596 552 B1**
(45) Veröffentlichungstag und Bekanntmachung des Hinweises auf die Patenterteilung: **10.02.2016**
(21) Anmeldenummer: 11732450.9
(22) Anmeldetag: 14.07.2011
(51) Int. Cl.: H01R 4/18, H01R 4/20, H01R 13/05, H01R 43/16

(54) **CRIMPHÜLSE FÜR QUETSCHVERBINDUNGEN**
CRIMP ELEMENT FOR CRIMP CONNECTION
ELEMENT DE SERTISSAGE POUR CONNEXION SERTIE

(30) Priorität: 19.07.2010 DE 102010031505
(43) Veröffentlichungstag der Anmeldung: 29.05.2013
(73) Patentinhaber: STOCKO Contact GmbH & Co. KG, 42327 Wuppertal (DE)
(72) Erfinder: LENGERT, Claude, 67210 Obernai (FR); ACKERMANN, Daniel, 67820 Wittisheim (FR)
(74) Vertreter: Jostarndt, Hans-Dieter
(86) Internationale Anmeldenummer: PCT/EP2011/062033
(87) Internationale Veröffentlichungsnummer: WO 2012/010488

(56) Entgegenhaltungen:
- JP-A- 2004 303 526
- US-A- 1 631 719
- US-A- 2 759 256
- US-A- 2 930 113
- US-A- 5 486 653

## Beschreibung

### Gebiet der Erfindung

Die Erfindung betrifft eine Crimphülse und ein Verbindungselement mit einer solchen Crimphülse

### Hintergrund der Erfindung

Fügeverfahren, bei dem zwei Komponenten durch plastische Verformung mechanisch miteinander verbunden werden, werden unter anderem in der Elektrotechnik verwendet. Solche mechanischen Fügeverfahren werden auch als Crimpen bezeichnet und stellen eine Alternative zu herkömmlichen Verbindungen wie Löten oder Schweißen dar. Crimpen wendet man insbesondere zur Erstellung einer homogenen, schwer lösbaren Verbindung zwischen Leiter und Verbindungselement, die eine hohe elektrische und mechanische Sicherheit gewährleistet, an. Das Verbindungselement ist häufig ein Stecker mit entsprechender Crimphülse. Überall da, wo die Verlegung eines fertigen Kabels mit Steckern nicht leicht möglich ist, wird das Kabel alleine bis zum Zielort verlegt und erst dort ein elektrisches Kontaktteil (z. B. durch Crimpen eines Steckers) an das Ende der Leitung angebracht.

Mit Hilfe einer Crimpzange (oder Crimpwerkzeug) werden Crimphülse des Steckers und Kabel kraftschlüssig verbunden. Diese wirkt meist über einen Kniehebel, weil die Handkraft zu schwach für einen dauerhaften Verformungsvorgang der Crimphülse ist. Insbesondere im Bereich der HF-Elektronik und der Telekommunikation hat sich diese Anschlussart durchgesetzt, da diese neben der Verbindungssicherheit auch eine erhebliche Vereinfachung der Handhabung mit sich bringt. Dieser Vorgang wird mit Hilfe einer speziellen Crimpzange durchgeführt. Hierbei muss das Werkzeug und die Presskraft der Crimpzange genau an die Crimphülse angepasst werden. Beim Crimpen entsteht bei korrekter Ausführung eine gasdichte Verbindung. Durch Verformung der Crimphülse und der feindrähtigen Leitung entsteht eine Struktur, die weitgehend von Sauerstoff abgeschottet ist und somit im Inneren weitgehend vor Korrosion geschützt ist.

Wenn beim Crimpen allerdings nicht ausreichend Kraft aufgebracht oder ein zu großes Crimpwerkzeug verwendet wird, werden feindrähtige Leitungen unzureichend verpresst. In diesem Fall kann Sauerstoff an die einzelnen feindrähtigen Leiter kommen. Als Folge davon kommt es zur Erhöhung des Übergangswiderstands zwischen der Leitung und der Crimphülse durch Korrosion an den einzelnen feindrähtigen Leitern. Weiterhin besteht das Risiko, dass eine unvollständig verpresste Leitung aus der Crimphülse gezogen werden kann. Auch bei zu starker Pressung oder einem zu kleinen Crimpwerkzeug können bei massiven und feindrähtigen Leitungen die Querschnitte unzulässig verringert werden. Hierdurch kann die Stromtragfähigkeit der Verbindung aufgrund des reduzierten Querschnitts unzulässig reduziert werden. Weiterhin besteht bei extremer Überschreitung der Presskraft bei feindrähtigen Leitungen das Risiko, dass einzelne Leiter abgeschert werden können. Weiterhin kann die Crimphülse durch Risse oder Aufbrechen unbrauchbar werden.

Für eine zuverlässige Crimpverbindung werden daher exakt auf Crimphülse und Leiterquerschnitt abgestimmte Crimpprofile zur Erzielung einer genau vorgegebene Verformung von Crimphülse und Leiter verwendet. Dokument DE 102008004680 A offenbart eine Crimphülse, deren Ausformung das Crimpen von Leitern im kleinen Querschnittsbereich von 0,08 mm² bis 0,13 mm² ermöglicht. Da die Leiterquerschnitte auch deutlich größer sein können (beispielsweise 0,35 mm²), müssen vor Ort unterschiedliche, für diese Querschnitte geeigneten Crimphülsen und Crimpwerkzeuge vorhanden sein. Es wäre daher wünschenswert, Crimphülsen bereitzustellen, die für Kabel mit unterschiedlichen Querschnitten gleichermaßen geeignet sind und daher von dem gleichen Crimpwerkzeug angebrachte werden können.

JP 2004 303 526 A zeigt eine Crimphülse nach dem Oberbegriff des Anspruchs 1.

### Zusammenfassung der Erfindung

Es ist daher eine Aufgabe der Erfindung, eine Crimphülse bereitzustellen, die für Kabel mit unterschiedlichen Querschnitten zur Herstellung einer zuverlässigen Verbindung zwischen Kabel und Crimphülse gleichermaßen geeignet ist.

Diese Aufgabe wird gelöst durch eine Crimphülse nach Anspruch 1.

Das Zusammenspiel aus einem relativ dicken Basisteil und erfindungsgemäß dünneren Crimpflügeln ist entscheidend dafür, dass man mit dieser Crimphülse sowohl für größere, aber auch für kleinere Querschnitte von Kabeln gleichermaßen eine zuverlässige Quetschverbindung zwischen Crimphülse und Kabel herstellen kann. Der Basisteil muss dabei ausreichend Masse besitzen, um nach hergestellter Crimpverbindung einen soliden Boden für das Verbindungselement mit fester Verbindung Crimphülse-Kabel zu bilden. Das Basisteil kann dazu beispielsweise eine Dicke von 0,8 mm besitzen, womit beispielsweise Kabel mit Querschnitten zwischen 0,35 mm² und 0,75 mm² zuverlässig mit einer erfindungsgemäßen Crimphülse gecrimpt werden können. Die Verjüngung der Dicke des ersten Bereichs der Crimpflügel ist notwendig, damit einerseits noch genügend Material im seitlichen Bereich der Crimpverbindung vorhanden ist und andererseits mittels des so eingestellten Verhältnisses zwischen Höhe und Breite der Crimpverbindung eine optimale Leitverdichtung erreicht werden kann. Als Verjüngung wird hier die Reduzierung der Dicke der Crimpflügel bezeichnet, die gleichmäßig oder ungleichmäßig erfolgen kann. Die weitere Verjüngung des zweiten Bereichs ermöglicht eine Einrollen des Crimpflügels in diesem Bereich beim Herstellen der Crimpverbindung, so dass es zu einer zuverlässigen Quetschverbindung mit großen Materialquerschnitt kommt, der von oben auf das Kabel und den darunter liegenden Bodenteil (mit Basisteil als Teil davon) drückt. Als ein Beispiel kann die Dicke des mittleren Bereichs zwischen 0,4 mm und 0,5 mm liegen. Der Begriff Bereich bezeichnet dabei einen Abschnitt im Crimpflügel mit einer senkrecht zur vorgesehenen Kabelrichtung gesehenen Länge. Die Form der Verjüngungen kann in einem seitlichen Schnitt gesehen hierbei jede geeignete Form besitzen. Sie kann beispielsweise monoton erfolgen oder mit einer Kontur (nicht-monoton) versehen sein. Beispiele für eine monotone Verjüngung wären eine Verjüngung entlang eines Kreisbogens oder eine lineare Verjüngung. Der Fachmann kann im Rahmen der vorliegenden Erfindung auch andere Formen der Verjüngung in Betracht ziehen.

Als Quetschverbindung wird hierbei jede Form einer Verbindungen bezeichnet, die mittels Ausübung eines mechanischen Drucks auf einen von einer Hülse umschlossenen Gegenstand mittels Materialverformung von Hülse und Gegenstand (quetschen) eine mechanisch feste Verbindung herstellt. Der umschlossene Gegenstand beim Crimpen von Kabeln ist das abisolierte Kabel, um mittels Quetschverbindung einen guten elektrischen Kontakt zur Crimphülse herzustellen zu können. Hierbei bezeichnet der Begriff "Hülse" nicht notwendigerweise eine geschlossene Form vor Herstellung der Quetschverbindung, hier auch als Crimpverbindung bezeichnet. Beispielweise können Hülsen vor Herstellung der Crimpverbindung offene oder geschlossene Hülsen sein, in die das abisolierte Kabel gelegt oder gesteckt wird. Offene Hülsen werden meistens in einer vorgebogenen Form (Crimpform) bereitgestellt, damit die Quetschverbindung leicht mittels eines entsprechend geformten Werkzeuges hergestellt werden kann. Die Crimpform hat dabei vorzugsweise eine unten abgerundete V-förmige Form, bei der das Basisteil und die ersten Bereiche der Crimpflügel die Basis der abgerundeten V-Form bilden. Die vollendete Crimpverbindung hat einen Boden- und Seitenbereich, der einen in Näherung rechteckigen Querschnitt besitzt. Die Seite, auf der sich die Crimpflügel mittels Crimpwerkzeug berühren, einrollen und auf das darunter befindliche Kabel drücken, wird als Oberseite der Crimpverbindung bezeichnet. Entsprechend wird der gegenüberliegende Teil (Bodenbereich) der Crimphülse als Unterseite bezeichnet. Die Teile zwischen Unter- und Oberseite stellen die voranstehend erwähnten Seitenbereiche dar. Als erste Seite wird die Seite der Crimphülse bezeichnet, die vollständig dem Kabel nach Herstellung der Crimpverbindung zugewandt ist. Entsprechend ist die zweite Seite die der ersten Seite entgegengesetzte Seite der Crimphülse. Die zweite Seite der Crimpflügel bezeichnet die Seite der Crimpflügel, die zumindest im Bodenbereich und in den Seitenbereichen nach einer hergestellten Crimpverbindung vom Kabel weg zeigt.

Die Crimphülsen gemäß der vorliegenden Erfindung müssen zumindest im Bereich des Basisteils und der Crimpflügel aus einem leicht verformbaren und elektrisch leitfähigen Material wie Kupferlegierung (beispielsweise Messing, Bronze, Kupfer, Neusilber), Stahl oder Aluminiumlegierungen bestehen. Crimpflügel können beispielsweise einen rechteckigen Querschnitt in Blickrichtung vom Basisteil zum zweiten Bereich besitzen. Damit der elektrische Strom vom Kabel über die Crimphülse beispielsweise auf ein elektrisches Gerät übertragen werden kann, ist die Crimphülse vorzugsweise Teil eines Verbindungselements, das zum Verbinden mit dem elektrischen Gerät vorgesehen ist, und/oder mit diesem über einen elektrisch leitfähigen Pfad verbunden. Crimpwerkzeuge sind handelsübliche Werkzeuge zum Herstellen einer Crimpverbindung zwischen Crimphülse und einem elektrischen Kabel, beispielsweise Handcrimpwerkzeuge.

Der Begriff "Kabel" umfasst hier alle Arten von elektrischen Kabeln mit geeigneten Querschnitten, beispielsweise ein- oder mehrdrahtige Kabel oder Kabel aus eine Vielzahl feiner Litzen.

In der Ausführungsform der Erfindung weist das Basisteil im ungekrümmten Zustand eine konstante Dicke auf. Diese Dicke kann beispielsweise 0,8 mm betragen. Das Basisteil muss ausreichend Masse besitzen, um nach hergestellter Crimpverbindung einen soliden Boden für das Verbindungselement mit fester Verbindung Crimphülse-Kabel zu bilden. Eine konstante Dicke des Basisteils ist vorteilhaft, damit das Basisteil als Auflagebereich unter dem Kabel genügend Stabilität für die Druckausübung bei der Herstellung der Crimpverbindung besitzt. Eine konstante Dicke bringt einen stabilen Crimpboden.

In der Ausführungsform der Erfindung weist der erste Bereich mindestens einen ersten Subbereich anschließend an das Basisteil und mindestens einen zweiten Subbereich anschließend an den mittleren Bereich auf, wobei die Verjüngung in den ersten und zweiten Subbereichen im ungekrümmten Zustand unterschiedlich stark ist. Hiermit wird zusätzlich zu den voranstehenden Vorteilen (bei linearer Verjüngung) eine nahezu kreisförmige Krümmung der ersten Seite in der Crimpform vor Herstellung der Crimpverbindung erreicht. In diese nahezu kreisförmige gekrümmte erste Seite kann sich das Kabel besonders gut einzupassen. Dazu ist die Verjüngung im ersten Subbereich stärker als im zweiten Subbereich, da die Crimpflügel im ersten Subbereich zur Herstellung der Crimpform stärker gekrümmt werden als im zweiten Subbereich. Der Begriff "stärker" bezeichnet hier eine lineare Verjüngung mit einer größeren Steigung. Auf diese Weise lässt sich eine nahezu kreisförmig gekrümmte erste Seite leicht erzeugen. In einer Ausführungsform grenzt dazu der erste Subbereich an den zweiten Subbereich an. In einer anderen Ausführungsform ist dazu die Verjüngung in den ersten und zweiten Subbereichen linear mit unterschiedlicher Steigung ausgeführt. Beide Ausführungsformen können auch kombiniert werden. Würde die Verjüngungen im zweiten Subbereich stärker als im ersten Subbereich sein, wäre eine kreisförmige erste Seite in der V-förmigen Crimpform kaum herzustellen und die Auflage für das einzucrimpende Kabel wäre weniger günstig, das es für ein Verrutschen des Kabels mehr Spielraum gäbe. Die Verjüngung zwischen Basisteil und mittlerem Bereich sollte so steil wie möglich sein, damit die Crimpflügel im gecrimpten Zustand so lang wie möglich sind. Damit wird ein ideales Crimpverhalten unterstützt.

In einer weiteren Ausführungsform ist die seitliche Ausdehnung des Basisteils und der Crimpflügel so angepasst, dass ein Bodenteil im gecrimpten Zustand aus dem Basisteil und den ersten Subbereichen besteht. So können mit normalen Materialdicken im Basisteil und der Verjüngung im ersten Subbereich auch Kabel mit sehr kleinen Querschnitten zuverlässig gecrimpt werden. Der Begriff "seitliche Ausdehnung" bezeichnet die Ausdehnung in die Richtung, die senkrecht zur vorgesehenen Richtung des Kabels in der Crimphülse ist. Dadurch wird eine gute Stabilität der Crimpform erreicht.

Die Verjüngung der zweiten Bereiche kann beispielsweise monoton erfolgen oder mit einer Kontur (nicht-monoton) versehen sein. Ein Beispiel für eine monotone Verjüngung wäre eine Verjüngung entlang eines Kreisbogens. Der Fachmann kann im Rahmen der vorliegenden Erfindung auch andere Formen der Verjüngung in Betracht ziehen. In einer Ausführungsform verjüngen sich die zweiten Bereiche der Crimpflügel im ungekrümmten Zustand linear. Beispielsweise verjüngt sich der zweite Bereich mit einer Steigung von ungefähr 20° relativ zur zweiten Seite im mittleren Bereich. Die Stirnseiten des zweiten Bereichs stehen dabei im ungekrümmten Zustand der Crimpflügel senkrecht zur zweiten Seite der ersten und zweiten Bereiche sowie des Basisteils. Diese lineare Verjüngung des zweiten Bereichs auf Seiten der zweiten Seite führt während des Crimpens (Herstellung der Crimpverbindung) zu einem Einrollen der Crimpflügel in Form einer Schnecke, die als gemeinsame große Fläche auf das Kabel drückt. Dadurch wird verhindert, dass die zweiten Bereiche der Crimpflügel während des Crimpens als scharfe Vorderseiten stehen bleiben und so durch das Kabel hindurchdrücken und gegebenenfalls eine oder mehrere Kabeldrähte abscheren. Durch das Einrollen der zweiten Bereiche zu einer Schnecke wird eine zuverlässige feste Crimpverbindung mit dem Kabel hergestellt.

In einer weiteren Ausführungsform ist die Stärke der linearen Verjüngungen der zweiten Bereiche so angepasst, dass die zweiten Seiten der zweiten Bereiche bei einer Crimphülse in einer offenen Crimpform mit V-Form im Wesentlichen parallel zueinander stehen. Dadurch wird das Einführen in die Quetschform des Crimpwerkzeuges erleichtert, was zu einem guten Crimpprozess führt. Der Ausdruck "im wesentlichen" schließt alle Crimpformen ein, die sich um wenige Grad von einer exakten Parallelität der Crimpflügel in den zweiten Bereichen unterscheiden.

In einer Ausführungsform verjüngt sich der mittlere Bereich im ungekrümmten Zustand entlang der ersten Seite zum zweiten Bereich hin. Hier ist die Crimpflügeldicke so definiert, dass das Verhältnis Materialdicke zu Querschnittsform einer Standardcrimphülse ähnelt. Der dem ersten Bereich zugewandte Teil des mittleren Bereichs kann beispielsweise eine Dicke von 0,5 mm haben, die sich zum zweiten Bereich hin beispielsweise auf 0,4 mm verjüngt. Diese Verjüngung ist vorzugsweise linear. In einer bevorzugten Ausführungsform erstreckt sich die Verjüngung des mittleren Bereichs der ersten Seite gleichermaßen auch über den zweiten Bereich erstreckt. Dadurch wird das Einrollen der zweiten Bereiche beim Crimpen noch weiter unterstützt.

In einer anderen Ausführungsform bilden die zweite Seite der Crimpflügel außerhalb des zweiten Bereichs und die Unterseite des Basisteils im ungekrümmten Zustand eine plane Fläche. Dies ist produktionstechnisch (z.B. bei einem Stanzprozess) bei der Herstellung der Crimpflügel von Vorteil. Da die Verformungen einfacher von oben hergestellt werden können, ist es vorteilhaft, wenn die Unterseite flach (plan) bleibt.

Die Erfindung betrifft des Weiteren ein Verbindungselement mit Crimphülse gemäß der vorliegenden Erfindung. Bevorzugt umfasst ein solches Verbindungselement des Weiteren mindestens ein Isolationscrimp zur Halterung eines Kabels (mit oder ohne Isolation) und einen funktionalen Teil im elektrischen Kontakt zur Crimphülse. Der Isolationscrimp schützt die Crimpverbindung zwischen Kabel und Crimphülse vor mechanischen Einflüssen wie Biege- Knick- und Zugbeanspruchung sowie Vibrationen, die alle bei guter Crimpverbindung nur auf den Isolationscrimp wirken. Der Isolationscrimp kann aus jedem Material gefertigt sein, das für eine hinreichend gute Crimpverbindung ausreichend mechanisch verformbar ist. Bevorzugt ist der Isolationscrimp aus demselben Material gefertigt wie die Crimphülse. Besonders bevorzugt ist das gesamte Verbindungselement aus dem gleichen elektrisch leitfähigen Material, beispielsweise Messing, Bronze, Kupfer, Neusilber oder Stahl, gefertigt. Bevorzugt als der funktionale Teil ist ein Stecker. Dadurch wird ein guter Anschluss mit dem funktionalen Teil ermöglicht.

### Kurze Beschreibung der Abbildungen

Diese und andere Aspekte der Erfindung werden im Detail in den Abbildungen wie folgt gezeigt.

| | |
|---|---|
| Abb.1: | Crimphülse gemäß des Stands der Technik in vorgebogener Form (Crimpform). |
| Abb.2: | Crimphülse gemäß der vorliegenden Erfindung in vorgebogener Form (Crimpform). |
| Abb.3: | Crimphülse gemäß der vorliegenden Erfindung in ungekrümmter Form. |
| Abb.4: | Crimpverbindung zwischen Crimphülse und Kabel (a) gemäß des Stands der Technik, und (b) gemäß der vorliegenden Erfindung |
| Abb.5: | Ausführungsform eines Verbindungselements gemäß vorliegender Erfindung |

### Detaillierte Beschreibung der Ausführungsbeispiele

Abbildung 1 zeigt eine Crimphülse (CF-SdT) in vorgebogener Form in Seitenansicht (Schnitt senkrecht zur späteren Kabelrichtung in der Crimpverbindung) gemäß des Stands der Technik. Die vorgebogene Form (Crimpform CF) hat die Form eines "V" mit gekrümmter Basis und nach oben zeigenden Crimpflügeln, die zueinander eine maximale Distanz BR1 besitzen, die Breite der Crimpform CF. Der Krümmungsradius R1 der gekrümmten Basis ist so dimensioniert, dass ein Kabel 4 mit einem bestimmten Querschnitt in die gekrümmte Basis gelegt werden kann. Damit ein für das Kabel 4 geeigneter Krümmungsradius R1 erreicht werden kann, muß die Basis eine Dicke a1 besitzen. Die Crimphülse besitzt eine erste Seite S1, die in der hergestellten Crimpverbindung dem Kabel zugewandt ist und eine zweite Seite S2, die die zu S1 entgegengesetzte Seite der Crimphülse ist. Die Spitzen der Crimpflügel P besitzen eine Dicke a2 kleiner der Dicke a1, damit sich die Crimpflügel während des Crimpens einrollen können.

Abbildung 2 zeigt eine Crimphülse 1 in vorgebogener Form (Crimpform CF) als Schnitt entlang der Richtung A-A, siehe dazu auch Abbildung 5. Die vorgebogene Crimpform CF hat ebenfalls die Form eines "V" mit gekrümmtem Basisteil 11 und nach oben zeigenden Crimpflügeln 12, die zueinander eine maximale Distanz BR2 besitzen, die Breite der Crimpform CF. Der Krümmungsradius R2 der gekrümmten Basis ist so dimensioniert, dass ein Kabel (hier aus Gründen der Übersichtlichkeit nicht gezeigt) mit einem bestimmten Querschnitt in die gekrümmte Basis gelegt werden kann. Damit ein für das Kabel 4 geeigneter Krümmungsradius R2 erreicht werden kann, muß die Basis eine Dicke d1 besitzen. An das Basisteil 11 schließt der erste Bereich der Crimpflügel 12 an, der wie hier gezeigt in zwei Subbereiche L1 und L2 (im linken Crimpflügel schraffiert dargestellt) unterteilt ist. In alternativen Ausführungsformen könnte anstatt der Subbereiche L1 und L2 der erste Bereich auch ohne Unterteilung in Subbereiche ausgeführt sein. Die Crimpflügel 12 verjüngen V1 sich in den Subbereichen L1 und L2 deutlich, so dass ein geeigneter Krümmungsradius für die jeweiligen Kabel mit unterschiedlichen Querschnitten erzeugt werden kann. Die Crimphülse 1 besitzt eine erste Seite S1, die in der hergestellten Crimpverbindung dem Kabel zugewandt ist und eine zweite Seite S2, die die zu S1 entgegengesetzte Seite der Crimphülse 1 ist. Der mittlere Bereich der Crimpflügel 12 besitzt eine Dicke d2 kleiner der Dicke d1, die sich im zweiten Bereich der Crimpflügel weiter verjüngt V2, so dass sich die Crimpflügel 12 während des Crimpens auch für Kabel mit kleinen Querschnitten geeignet einrollen können.

Abbildung 3 zeigt eine Crimphülse in ungekrümmter Form UK als Schnitt entlang der Richtung A-A, siehe dazu auch Abbildung 5. Das Basisteil 11 mit einer Dicke d1 (z.B. 0,8 mm) und einer seitlichen Ausdehnung D (senkrecht zur späteren Kabelrichtung in der Crimpverbindung) bildet den zentralen Bereich der Crimphülse 1. An das Basisteil schließen sich in dieser Ausführungsform auf beiden Seiten Crimpflügel 12 aus jeweils einem ersten Bereich B1, einem mittleren Bereich MB und einem zweiten Bereich B2 an. Die Crimpflügel 12 sind mit den ersten Bereichen B1 mit dem Basisteil 11 auf voller Länge der Crimpflügel 12 (siehe dazu Abbildung 5) verbunden. Um in der späteren Crimpverbindung eine Quetschverbindung mit einem Kabel in einer geeigneten Form herstellen zu können, die einen sicheren Sitz des Kabel gewährleistet und das Risiko vermeidet, dabei das Kabel durchzuschneiden, verjüngt sich die Dicke der Crimpflügel 12 im ersten Bereich B1 deutlich, der zwei Subbereiche L1, L2 umfasst (schraffiert dargestellt). Hier ist die Verjüngung V11 im ersten Subbereich L1 stärker (größere Reduzierung der Dicke) als die Verjüngung V 12 im zweiten Subbereich L2. An den ersten Bereich B1 schließt dann der mittlere Bereich MB der Crimpflügel 12 an, beispielsweise mit einer Dicke von 0,5 mm an der Grenze zum ersten Bereich B2. In diesem mittleren Bereich MB verjüngen sich die Crimpflügel 12 weiter, allerdings nicht mehr so stark wie im ersten Bereich B1. Verlängert man gedanklich die erste Seite S1 entlang der Oberfläche des mittleren Bereichs MB, so ergibt sich ein Verjüngungswinkel β mit der gedanklich verlängerten Seite S2, die in dem Basisteil 11, dem ersten Bereich und dem mittleren Bereich BM plan ist (siehe gestrichelte Linien). Der zweite Bereich B2 besitzt eine erste Seite S1, die sich entsprechend der Oberfläche des mittleren Bereichs MB gleichmäßig, d.h. mit gleichem Verjüngungswinkel, auch entlang des zweiten Bereichs B2 erstreckt. Die andere entgegengesetzte Seite S2 des zweiten Bereichs B2 verjüngt V2 sich deutlich zur Spitze der Crimpflügel 12 hin. Der zweiten Bereich B2 besitzt an der Grenze zum mittleren Bereich MB eine Dicke d2 (z.B. 0,4 mm), die deutlich größer ist als die Dicke d3 (z.B. 0,15 mm) des zweiten Bereichs B2 an dessen Spitze. Die Verjüngung V2 ist in diesem Beispiel so gestaltet, dass die zweite Seite S2 im Bereich des zweiten Bereichs B2 einen Winkel zur Stirnseite des zweiten Bereichs B2 von ungefähr 70° einschließt. Dies entspricht einem Winkel von ungefähr 20°zwischen den zweiten Seiten S2 im mittleren Bereich MB und im zweiten Bereich B2. Abbildung 3 zeigt des Weiteren einen Schnitt vom mittleren Bereich MB parallel zum Basisteil 11. Der mittlere Bereich MB besitzt entlang dieses Schnitts eine rechteckige Form mit einer Dicke dm, die allerdings vom Ort des Schnitts abhängt. Je dichter der Schnitt am zweiten Bereich B2 liegt, desto kleiner ist dm. Direkt an der Grenze zum zweiten Bereich B2 ist dm = d2. Beispielsweise ist d2 = 0,4 mm

Abbildung 4 zeigt Crimphülsen mit Kabeln nach Herstellung einer Quetschverbindung mit einem entsprechenden Crimpwerkzeug für Crimphülsen (a) gemäß des Stands der Technik, und (b) gemäß der vorliegenden Erfindung. Die Abbildungen 4(a) und 4(b) sind hier nicht maßstabsgetreu zueinander dargestellt, so dass Größenverhältnisse aus einer Abbildung nicht direkt in die andere Abbildung übertragen werden können. In Abbildung 4a sieht man, dass Crimphülsen nach dem Stand der Technik bei Kabeln 4 mit kleinen Querschnitten sich derart einrollen, dass die Spitzen P der Crimphülsen deutlich in das Kabel 4 hineinstechen und so gegebenenfalls auch das Kabel durchschneiden können. Dies führt einerseits zu einem nicht sicheren Sitz der Crimphülse auf dem Kabel, andererseits werden die Leitfähigkeiten des Kabels negativ beeinflusst. Zu geringe Leiterquerschnitte im gecrimpten Zustand führen eventuell zu einer reduzierten Leitfähigkeit in diesem Bereich. Außerdem könnte der Luftausschluß bei einer solchen Verbindung nicht mehr gewährleistet sein, so dass Korrosionsschäden an der Crimpverbindung über die Zeit entstehen könnten.

Abbildung 4b dagegen zeigt eine ideale Form einer Crimpverbindung mit einer Crimphülse gemäß der vorliegenden Erfindung, wobei das gecrimpte Kabel einen vom Idealquerschnitt abweichenden kleineren Querschnitt hat. Der Bodenteil 2 umfasst den Basisteil 11 (mit 0.8mm Dicke) und die ersten Subbereiche L1 der beiden Crimpflügel 12. Die seitlichen Teile der Crimpverbindung stehen auf den Außenbereichen des Bodenteils 2. An der Oberseite der Crimpverbindung rollen sich die Crimpflügel 12 durch ihre erfindungsgemäß gestaltete Verjüngung leicht in deren zweiten Bereichen B2 ein, ohne aber mit spitzen Kanten in das Kabel 4 hereinzustechen (im Gegensatz zum Stand der Technik gezeigt in Abbildung 4a). Das gequetschte Kabel 4 mit ursprünglichem Querschnitt 0,5 mm² besitzt hier einen rechteckigen Querschnitt mit guten Halte- und Leitereigenschaften. Diese Form der Seite S1 bzw. des Kabels nach Herstellung der Crimpverbindung ist nur mit einer Crimphülse gemäß der vorliegenden Erfindung über einen weiten Bereich von Kabelquerschnitten möglich.

Abbildung 5 zeigt ein Verbindungselement 3 mit einer Crimphülse 1 in Draufsicht (Ansicht der Abbildung 2 von oben). Die Schnittebene A-A, in der die Abbildungen 2 und 3 dargestellt wurden, ist hier durch die Linie mit Markierungen "A" dargestellt. Die Crimphülse besitzt ein Basisteil 11 zwischen den Crimpflügeln 12. Die Crimphülse ist in dieser Ausführungsform Teil des Verbindungselements 3, das des Weiteren zwei Isolationscrimps 31 zur Halterung des Kabels im Bereich mit intakter Kabelisolierung umfasst. Die Isolationscrimps 31 sollen mechanische Belastungen des Kabels 4 von der Crimpverbindung mit dem abisolierten Kabel 41 fernhalten. Das Verbindungselement 3 umfasst des Weiteren einen funktionalen Teil 32, der mit der Crimphülse im elektrischen Kontakt ist. Dieser funktionale Teil 32 kann beispielsweise ein Stecker zum Verbinden mit einem elektrischen Gerät sein. Die Crimpflügel 12 sind gegenüber dem Basisteil 11 in ihren Dicken verjüngt, was in Abbildung 5 als schraffierter Bereich dargestellt ist. Diese Verjüngung kann sich zur besseren Herstellung einer Crimpverbindung noch in Richtung der Isolationscrimps 31 und des funktionalen Teils 32 erstrecken (siehe Bereich 34), um diese Teile nicht zu großen Spannungen nach Herstellung der Crimpverbindung auszusetzen. Die Crimphülse bzw. das gesamte Verbindungselement kann aus dem gleichen elektrisch leitfähigen Material, beispielsweise Kupferlegierungen (Messing, Bronze, Kupfer, Neusilber etc.), Stahl oder Aluminiumlegierungen, gefertigt sein.

Die hier gezeigten Ausführungsformen stellen nur Beispiele für die vorliegende Erfindung dar und dürfen daher nicht einschränkend verstanden werden. Alternative durch den Fachmann in Erwägung gezogene Ausführungsformen sind gleichermaßen vom Schutzbereich der vorliegenden Erfindung umfasst.

### Liste der Bezugszeichen

- 1: Crimphülse
- 11: Basisteil
- 12: Crimpflügel
- 2: Bodenteil (= Basisteil + erste Subbereiche)
- 3: Verbindungselement
- 31: Isolationscrimp
- 32: funktionales Teil
- 4: Kabel
- 41: abisolierter Teil des Kabels
- B1: erster Bereich des Crimpflügels
- L1: erster Subbereich des ersten Bereichs
- L2: zweiter Subbereich des ersten Bereichs
- B2: zweiter Bereich des Crimpflügels
- MB: mittlerer Bereich des Crimpflügels
- S1: erste Seite der Crimphülse
- S2: zweite Seite der Crimphülse
- V1: Verjüngung im ersten Bereich
- V11: Verjüngung im ersten Subbereich des ersten Bereichs
- V12: Verjüngung im zweiten Subbereich des ersten Bereichs
- V2: Verjüngung im zweiten Bereich
- UK: Crimphülse im ungekrümmten Zustand
- CF: Crimpform (Crimphülse in vorgebogener Form)
- CF-SdT: Crimpform (Crimphülse in vorgebogener Form) gemäß des Stands der Technik
- BR1: Breite der Crimpform gemäß des Stands der Technik
- BR2: Breite der Crimpform gemäß vorliegender Erfindung
- H1: Höhe der Crimpform gemäß des Stands der Technik
- H2: Höhe der Crimpform gemäß vorliegender Erfindung
- R1: Krümmungsradius der gekrümmten Crimpform gemäß des Stands der Technik
- R2: Krümmungsradius der gekrümmten Crimpform gemäß vorliegender Erfindung (könnte eine Linie sein)
- P: Spitze der Crimpflügel gemäß des Stands der Technik
- D: seitliche Ausdehnung des Basisteils
- d1: Dicke des Basisteils
- d2: Dicke des zweiten Bereichs
- d3: Dicke der Spitze des zweiten Bereichs
- dm: Dicke des mittleren Bereichs im Schnittbild
- a1: Dicke des Basisteils gemäß des Stands der Technik
- a2: Dicke der Spitze der Crimphülse gemäß des Stands der Technik
- α: Winkel der Verjüngung V2 im zweiten Bereich
- β: Winkel der Verjüngung im mittleren Bereic

## Patentansprüche

1. Crimphülse (1) umfassend ein Basisteil (11) und mindestens zwei verformbare Crimpflügel (12) zur Herstellung einer Quetschverbindung mit einem Kabel (4), wobei die Crimpflügel (12) jeweils einen ersten Bereich (B1) verbunden mit dem Basisteil (11), einen zweiten Bereich (B2) und einen mittlere Bereich (MB) angeordnet zwischen dem ersten und dem zweiten Bereich (B1, B2) umfassen und wobei das Basisteil (11) eine größere Dicke (d1) als der mittlere Bereich (MB) der Crimpflügel (12) besitzt, der erste Bereich (B1) sich vom Basisteil (11) zum mittleren Bereich (MB) hin zumindest auf einer ersten Seite (S1) verjüngt (V1, V11, V12) und der zweite Bereich B2) sich vom mittleren Bereich (MB) ausgehend zumindest auf einer der ersten Seite (S1) gegenüberliegenden zweiten Seite (S2) weiter verjüngt (V2)),
**dadurch gekennzeichnet,**
**dass** das Basisteil (11) im ungekrümmten Zustand (UK) eine konstante Dicke (d1) aufweist und der erste Bereich (B1) mindestens einen ersten Subbereich (L1) anschließend an das Basisteil (11) und mindestens einen zweiten Subbereich (L2) anschließend an den mittleren Bereich (MB) aufweist, wobei die Verjüngung (V11, V12) in den ersten und zweiten Subbereichen (L1, L2) im ungekrümmten Zustand (UK) unterschiedlich stark ist und wobei der erste Subbereich (L1) an den zweiten Subbereich (L2) angrenzt und die Verjüngungen (V11, V12) in den ersten und zweiten Subbereichen (L1, L2) linear mit unterschiedlicher Steigung sind.

2. Crimphülse (1) nach Anspruch 1, **dadurch gekennzeichnet, dass** die seitliche Ausdehnung des Basisteils (11) und der Crimpflügel (12) so angepasst ist, dass ein Bodenteil (2) im gecrimpten Zustand aus dem Basisteil (11) und den ersten Subbereichen (L1) besteht.

3. Crimphülse (1) nach einem der voranstehenden Ansprüche, **dadurch gekennzeichnet, dass** sich die zweiten Bereiche (B2) der Crimpflügel (12) im ungekrümmten Zustand (UK) linear verjüngen (V2).

4. Crimphülse (1) nach Anspruch 3, **dadurch gekennzeichnet, dass** die Stärke der linearen Verjüngungen (V2) der zweiten Bereiche (B2) so angepasst ist, dass die zweiten Seiten (S2) der zweiten Bereich (B2) bei einer Crimphülse (1) in einer offenen Crimpform (CF) im Wesentlichen parallel zueinander stehen.

5. Crimphülse (1) nach einem der voranstehenden Ansprüche, **dadurch gekennzeichnet, dass** sich der mittlere Bereich (MB) im ungekrümmten Zustand (UK) entlang der ersten Seite (S1) zum zweiten Bereich (B2) hin verjüngt.

6. Crimphülse (1) nach Anspruch 5, **dadurch gekennzeichnet, dass** sich die Verjüngung des mittleren Bereichs (MB) der ersten Seite (S1) gleichermaßen auch über den zweiten Bereich (B2) erstreckt.

7. Crimphülse (1) nach einem der voranstehenden Ansprüchen, **dadurch gekennzeichnet, dass** die zweite Seite (S2) der Crimpflügel (12) außerhalb des zweiten Bereichs (B2) und die Unterseite des Basisteils (11) im ungekrümmten Zustand (UK) eine plane Fläche bilden.

8. Verbindungselement (3) mit Crimphülse (1) nach Anspruch 1.

9. Verbindungselement (3) nach Anspruch 8, **dadurch gekennzeichnet, dass** das Verbindungselement (3) des Weiteren mindestens ein Isolationscrimp (31) zur Halterung eines isolierten Teil eines Kabels (4) und einen funktionalen Teil (32) im elektrischen Kontakt zur Crimphülse (1) umfasst.

10. Verbindungselement (3) nach Anspruch 9, **dadurch gekennzeichnet, dass** der funktionale Teil (32) ein Stecker ist.

## Claims

1. A crimp barrel (1) comprising a base part (11) and at least two deformable crimping wings (12) in order to make a crimped connection with a wire (4), whereby the crimping wings (12) each have a first zone (B1) connected to the base part (11), a second zone (B2), and a middle zone (MB) situated between the first zone (B1) and the second zone (B2), whereby the base part (11) is thicker (d1) than the middle zone (MB) of the crimping wings (12), the first zone (B1) tapers (V1, V11, V12) from the base part (11) towards the middle zone (MB), at least on a first side (S1), and the second zone (B2) tapers (V2) further starting from the middle zone (MB), at least on a second side (S2) that is opposite from the first side (S1),
**characterized in that**
the base part (11) has a constant thickness (d1) in the uncurved state (UK), and the first zone (B1) has at least a first sub-zone (L1) adjoining the base part (11) and at least a second sub-zone (L2) adjoining the middle zone (MB), whereby the tapering (V11, V12) in the first and second sub-zones (L1, L2) is of a different magnitude in the uncurved state (UK), and whereby the first sub-zone (L1) adjoins the second sub-zone (L2), and the tapering (V11, V12) in the first and second sub-zones (L1, L2) is configured linearly with a different gradient.

2. The crimp barrel (1) according to claim 1, **characterized in that** the lateral extension of the base part (11) and of the crimping wings (12) is adapted in such a way that, in the crimped state, a bottom part (2) is made up of the base part (11) and of the first sub-zones (L1).

3. The crimp barrel (1) according to one of the preceding claims, **characterized in that** the second zones (B2) of the crimping wings (12) taper (V2) linearly in the uncurved state (UK).

4. The crimp barrel (1) according to claim 3, **characterized in that** the magnitude of the linear tapering (V2) of the second zones (B2) is adapted in such a way that the second sides (S2) of the second zone (B2) are essentially parallel to each other in the case of a crimp barrel (1) with an open crimp shape (CF).

5. The crimp barrel (1) according to one of the preceding claims, **characterized in that**, in the uncurved state (UK), the middle zone (MB) tapers along the first side (S1) toward the second zone (B2).

6. The crimp barrel (1) according to claim 5, **characterized in that** the tapering of the middle zone (MB) of the first side (S1) extends likewise over the second zone (B2) as well.

7. The crimp barrel (1) according to one of the preceding claims, **characterized in that** the second side (S2) of the crimping wings (12) outside of the second zone (B2) and the bottom of the base part (11) in the uncurved state (UK) form a flat surface.

8. A connecting element (3) with a crimp barrel (1) according to claim 1.

9. The connecting element (3) according to claim 8, **characterized in that** the connecting element (3) also comprises at least one insulation crimp (31) for securing an insulated part of a wire (4) and a functional part (32) that is in electrical contact with the crimp barrel (1).

10. The connecting element (3) according to claim 9, **characterized in that** the functional part (32) is a plug.

## Revendications

1. Douille de sertissage (1) comprenant une partie de base (11) et au moins deux bras de sertissage déformables (12) pour réaliser une connexion sertie avec un câble (4), les bras de sertissage (12) comprenant respectivement une première zone (B1) reliée à la partie de base (11), une deuxième zone (B2) et une zone centrale (MB) située entre la première et la deuxième zone (B1, B2), et la partie de base (11) présentant une épaisseur (d1) plus importante que la zone centrale (MB) des bras de sertissage (12), la première zone (B1) allant, au moins d'un premier côté (S1), se rétrécissant (V1, B11, V12) de la partie de base (11) vers la zone centrale (MB), et la deuxième zone (B2), partant de la zone centrale (MB), continuant de se rétrécir (V2) au moins d'un deuxième côté (S2) opposé au premier côté (S1), **caractérisée en ce que** la partie de base (11) présente, à l'état non courbé (UK), une épaisseur constante (d1) et **en ce que** la première zone (B1) comporte au moins une première sous-zone (L1) faisant suite à la partie de base (11) et au moins une deuxième sous-zone (L2) faisant suite à la zone centrale (MB), le rétrécissement (V11, V12) étant d'ampleur différente dans les première et deuxième sous-zones (L1, L2) à l'état non courbé (UK) et la première sous-zone (L1) étant adjacente à la deuxième sous-zone (L2) et les rétrécissements (V11, V12) étant, dans les première et deuxième sous-zones (L1, L2), linéaires avec une pente différente.

2. Douille de sertissage (1) selon la revendication 1, **caractérisée en ce que** la dimension latérale de la partie de base (11) et des bras de sertissage (12) est telle que, à l'état serti, une partie de fond (2) se compose de la partie de base (11) et des premières sous-zones (L1).

3. Douille de sertissage (1) selon l'une des revendications précédentes, **caractérisée en ce que** les deuxièmes zones (B2) des bras de sertissage (12), à l'état non courbé (UK), se rétrécissent linéairement (V2).

4. Douille de sertissage (1) selon la revendication 3, **caractérisée en ce que** l'ampleur des rétrécissements linéaires (V2) des deuxièmes zones (B2) est adaptée de telle sorte que les deuxièmes côtés (S2) des deuxièmes zones (B2) sont sensiblement parallèles entre eux dans le cas d'une douille de sertissage (1) présentant une forme de sertissage ouverte (CF).

5. Douille de sertissage (1) selon l'une des revendications précédentes, **caractérisée en ce que** la zone centrale (MB), à l'état non courbé (UK), se rétrécit le long du premier côté (S1) en direction de la deuxième zone (B2).

6. Douille de sertissage (1) selon la revendication 5, **caractérisée en ce que** le rétrécissement de la zone centrale (MB) du premier côté (S1) correspond au rétrécissement de la deuxième zone (B2).

7. Douille de sertissage (1) selon l'une des revendications précédentes, **caractérisée en ce que** le deuxième côté (S2) des bras de sertissage (12) en dehors de la deuxième zone (B2) et la face inférieure de la partie de base (11) à l'état non courbé (UK) forment une surface plane.

8. Élément de connexion (3) avec douille de sertissage (1) selon la revendication 1.

9. Élément de connexion (3) selon la revendication 8, **caractérisé en ce que** l'élément de connexion (3) comprend en outre au moins un élément de sertissage isolant (31) pour le maintien d'une partie isolée d'un câble (4) et une pièce fonctionnelle (32) en contact électrique avec la douille de sertissage (1).

10. Élément de connexion (3) selon la revendication 9, **caractérisé en ce que** la pièce fonctionnelle (32) est une fiche.
